# FASCICULE DE BREVET EUROPEEN

(11) **EP 4 090 606 B1**
(45) Date de publication et mention de la délivrance du brevet: **07.02.2024**
(21) Numéro de dépôt: 20842000.0
(22) Date de dépôt: 08.12.2020
(51) Int. Cl.: B65D 51/00

(54) **COIFFE DE VERROUILLAGE POUR RECIPIENT A COL AVEC UNE CAPSULE A PATTES DE FIXATION SECABLES**
VERSCHLUSSDECKEL FÜR EINEN BEHÄLTER MIT HALS UND MIT EINER KAPPE MIT ABBRECHBAREN SICHERHEITSLASCHEN
LOCKING COVER FOR A CONTAINER HAVING A NECK, WITH A CAP HAVING BREAKABLE SECURING TABS

(30) Priorité: 16.01.2020 FR 2000416
(43) Date de publication de la demande: 23.11.2022
(73) Titulaire: A. Raymond et Cie, 38000 Grenoble (FR)
(72) Inventeur: REY, Gaëtan, 38500 VOIRON (FR)
(74) Mandataire: IP Trust
(86) Numéro de dépôt international: PCT/FR2020/052327
(87) Numéro de publication internationale: WO 2021/144511

(56) Documents cités:
- EP-A1- 2 464 577
- EP-A1- 3 326 932
- EP-A2- 1 094 012
- WO-A1-95/25045
- WO-A1-2011/039004
- WO-A1-2013/034594
- WO-A1-2017/201370
- WO-A1-2019/144067
- FR-A- 1 334 575
- US-A1- 2002 023 409

## Description

### DOMAINE DE L'INVENTION

La présente invention concerne une coiffe de verrouillage pour récipient à col destinée à bloquer un bouchon dans le col du récipient ainsi qu'un procédé de préparation d'une coiffe de verrouillage.

Elle concerne plus particulièrement une coiffe de verrouillage pour récipient à col utilisé dans le domaine médical ou pharmaceutique, munie d'une capsule sécable pour témoigner de l'inviolabilité du récipient.

### ARRIERE PLAN TECHNOLOGIQUE DE L'INVENTION

L'inviolabilité ou la preuve qu'un produit médical a déjà été utilisé ou qu'un récipient comprenant une solution médicale a déjà été, volontairement ou non, ouvert est une problématique importante, notamment en vue de limiter les risques de contamination du patient. L'invention s'intéresse plus particulièrement au cas des récipients à col.

On connaît du document FR2893922 une coiffe de verrouillage disposée sur un bouchon pour le verrouiller assemblé à un récipient à col. Cette coiffe de verrouillage comprend un orifice central pour accéder au contenu du récipient à travers le bouchon, cet orifice étant fermé par une capsule soudée à la coiffe. Afin d'accéder au contenu du récipient, il est nécessaire de rompre la liaison entre la capsule et la coiffe. La capsule étant ainsi séparée de façon irréversible de la coiffe, il est impossible de réutiliser la capsule. La rupture de la liaison permet donc de témoigner qu'il s'agit de la première utilisation du récipient. Néanmoins le procédé d'assemblage pour cette coiffe de verrouillage est complexe et présente notamment une étape de soudure. Il serait souhaitable d'avoir un procédé d'assemblage plus simple. De plus, le fait que la capsule soit soudée peut engendrer une tenue très importante de la capsule à la coiffe de verrouillage et rendre la rupture de la liaison peu ergonomique.

Le document WO2011/039004, qui divulgue une coiffe de verrouillage selon le préambule de la revendication 1, propose une approche alternative. Dans ce document, la capsule n'est pas soudée à la coiffe mais est configurée de manière à pouvoir être détachée de la coiffe de façon irréversible sans possibilité d'être remise dans son état initial. Plus particulièrement, la capsule comprend une tête plate ainsi que des pattes de fixation saillant sensiblement perpendiculairement par rapport à la tête. Ces pattes sont prises en étau entre les différents éléments constituant la coiffe lors de l'assemblage. Cette prise en étau permet de dépasser la limite d'élasticité des pattes de fixation de sorte que ces dernières restent dans une configuration pliée lorsque l'on sépare la capsule de la coiffe de verrouillage. Cette configuration pliée des pattes, associée à une excroissance à l'extrémité des pattes, rend difficile le réassemblage de la capsule à la coiffe de verrouillage.

Néanmoins il a été constaté que, sous certaines conditions bien précises, il était possible de réinsérer la capsule sur la coiffe du récipient, rendant moins fiable la preuve de première utilisation et d'inviolabilité du récipient.
On connaît également des documents WO2013034594 et FR1334575 des coiffes de verrouillage comportant une capsule munie de pattes de fixation sécables. Toute tentative d'accès au contenu du récipient nécessite le retrait de la capsule, ce qui conduit à briser les pattes de fixation. Il n'est ainsi pas possible de repositionner la capsule sur la coiffe pour masquer l'ouverture ou la tentative d'ouverture du récipient.
La conception et la fabrication de capsules munie des telles pattes de fixation sécables doit être parfaitement maîtrisées. L'effort à appliquer à la capsule pour la retirer de la coiffe ne doit pas être excessif pour l'utilisateur. Dans le même temps, les pattes de fixation ne doivent pas être trop fragiles afin d'éviter de les briser lors de l'assemblage initial de la capsule au reste de la coiffe. Or, les variations apparaissant au sein d'un lot de fabrication de capsules, ou entre différents lots de fabrication de capsules, peut affecter cette parfaite maîtrise du caractère sécable des pattes de fixation, ce qui peut à son tour affecter le rendement de fabrication lors de l'assemblage initial des capsules, ou affecter la facilité d'usage de la solution en rendant très variable l'effort de retrait de la capsule d'un récipient à l'autre.
Indépendamment de la solution retenue pour refermer et rendre inviolable l'accès au contenu d'un récipient, et très généralement, l'usage de tout dispositif dans le domaine médical requiert sa stérilisation préalable. Il est courant de réaliser cette stérilisation en irradiant le dispositif d'une dose suffisante de rayons gamma. On choisit donc les matériaux constituant un tel dispositif médical, tout particulièrement lorsque ceux-ci sont en matière plastique, pour qu'ils ne soient pas affectés par cette irradiation, notamment en ce qui concerne leur résistance mécanique.

### OBJET DE L'INVENTION

Un but de l'invention est de proposer une coiffe de verrouillage munie d'une capsule sécable remédiant au moins en partie aux inconvénients précités. Un but de l'invention est notamment de proposer une capsule pour coiffe de verrouillage d'un récipient à col, la capsule étant munie de pattes de fixation sécables suffisamment rigides pour limiter le risque de brisure lors de l'assemblage de la capsule à la coiffe, tout en étant suffisamment fragiles une fois assemblée pour favoriser cette brisure lors de retrait de la capsule.

### BREVE DESCRIPTION DE L'INVENTION

En vue de la réalisation de ce but, l'objet de l'invention propose un coiffe de verrouillage pour récipient à col destinée à bloquer un bouchon dans le col du récipient, comprenant :
- une cage en matière plastique configurée pour entourer le bouchon et le col et les verrouiller axialement en position l'un par rapport à l'autre ;
- un corps en matière plastique qui est fixé autour de la cage, le corps comprenant un orifice central réservant un accès depuis l'extérieur de la coiffe vers l'intérieur du récipient par l'intermédiaire du bouchon ;
- une capsule configurée pour fermer l'orifice central, la capsule comprenant une tête plate pour recouvrir l'orifice et des pattes de fixation prises en étau entre la cage et le corps. La coiffe de verrouillage est remarquable en ce que :
- chaque patte de fixation présente une zone sécable et,
- la capsule est formée d'une matière plastique différente de la matière plastique de la cage et de la matière plastique du corps, la matière plastique de la capsule étant choisie pour présenter une résistance à la rupture amoindrie par une dose d'irradiation aux rayons gamma de stérilisation de la coiffe.

Selon d'autres caractéristiques avantageuses et non limitatives de l'invention, prises seules ou selon toute combinaison techniquement réalisable :
- le matériau de la capsule comprend du polypropylène ;
- la zone sécable correspond à un amincissement local de l'épaisseur de la patte de fixation, tel qu'une encoche ou une rainure ;
- la zone sécable présente une épaisseur comprise entre 30 et 70% de celle de la patte de fixation ;
- la zone sécable est localisée dans une région de jonction de la patte de fixation sur la tête de la capsule ;
- le matériau de la capsule présente une perte d'élongation supérieure ou égale à 25% après avoir reçu une dose d'irradiation de rayons gamma de 50kGy.

L'invention concerne également un procédé de préparation d'une coiffe de verrouillage telle que précédemment décrite, comprenant :
- la disposition de la capsule sur le corps de la coiffe, les pattes de fixation de la capsule s'étendant dans l'orifice central du corps ;
- l'insertion de la cage dans le corps pour prendre en étau les pattes de fixation de la capsule entre le corps et la cage, pour former la coiffe de verrouillage assemblée ;
- la stérilisation par une irradiation aux rayons gamma de la coiffe de verrouillage assemblée.

Cette irradiation aux rayons gamma peut présenter une dose comprise entre 10 kGy et 20 kGy.

### BREVE DESCRIPTION DES FIGURES

D'autres caractéristiques et avantages de l'invention ressortiront de la description détaillée de l'invention qui va suivre en référence aux figures annexées sur lesquels :
- La figure 1 représente une vue en coupe d'une coiffe de verrouillage assemblée conforme à l'invention ;
- Les figures 2a et 2b représentent respectivement une vue de dessous et une vue de dessus d'une capsule conforme à l'invention ;
- La figure 3 représente une vue en coupe d'une zone sécable d'une patte de fixation conforme à l'invention ;
- La figure 4 représente une vue en coupe d'une coiffe de verrouillage conforme à l'invention avant d'être entièrement assemblée.

### DESCRIPTION DETAILLEE DE L'INVENTION

### Présentation générale de la coiffe de verrouillage

La figure 1 représente une coiffe de verrouillage 1 pour récipient 2 à col 3, conforme à l'invention, destinée à bloquer un bouchon 4 dans le col 3 du récipient 2, la coiffe 1 étant montrée ici simplement posée sur le col 3 sans être verrouillée.

Le col 3, ici d'ouverture circulaire, présente à son extrémité une lèvre 5 périphérique externe sur laquelle vient se bloquer la coiffe de verrouillage 1 lorsque la coiffe 1 est verrouillée sur le col 3 du récipient 2. Le bouchon 4 a une forme classique, généralement cylindrique, en T avec une tête 4a et un pied 4b, la tête étant de diamètre légèrement supérieur au pied 4b, de sorte que, lorsque le pied 4b du bouchon 4 est introduit dans le col 3, la tête 4a vient en butée contre la lèvre 5 du col 3.

La coiffe de verrouillage 1 comprend une cage 6 apte à entourer le bouchon 4 et le col 3, lorsque la coiffe 1 est en configuration verrouillée sur le col 3 du récipient 2, ainsi qu'un corps 7 apte à se fixer autour de la cage 6. La cage 6 permet le blocage du bouchon 4 dans le col 3, par l'intermédiaire de languette flexibles 8 disposées sur la périphérie de la cage 6, destinées à se bloquer sous la lèvre 5. On pourrait bien-sûr envisager d'autre moyens de blocage du bouchon 4 par la cage 6. En configuration assemblée de la coiffe 1, le corps 7 recouvre latéralement complètement la cage 6 de manière à empêcher tout accès à la cage 6 et aux languette 8 depuis l'extérieur du corps 7. Le corps et la cage sont tous deux formés d'un matériau plastique qui n'est pas susceptible d'être dégradé lors de la stérilisation par rayon gamma de la coiffe.
La perte d'élongation d'un matériau est un critère couramment utilisé pour mesurer l'effet de l'irradiation sur sa résistance à la rupture. Dans le cadre de la présente demande, on considérera qu'un matériau n'est pas dégradé après avoir reçu une dose de rayons gamma suffisante pour le stériliser, lorsque la perte d'élongation de ce matériau est inférieure à 25% après avoir reçu une dose d'irradiation de rayons gamma de 50kGy. Au contraire on considérera que ce matériau est dégradé après avoir reçu une dose de rayons gamma suffisante pour le stériliser, et sa résistance à la rupture amoindrie, lorsque la perte d'élongation de ce matériau est supérieure ou égale à 25% après avoir reçu une dose d'irradiation de rayons gamma de 50kGy.
Le corps 7 et la cage 6 ne sont pas nécessairement formés du même matériau, et à titre d'exemple la matière plastique formant le corps 7 peut être du polybutylène téréphtalate (aussi connu sous l'abréviation « PBT ») et celle de la cage 6 du polycarbonate (aussi connu sous l'abréviation « PC »).Ces deux matières plastiques nécessitent une dose de rayons gamma bien supérieure à 500kGy, voire même supérieure à 1000kGy, pour que la perte d'élongation engendrée par cette irradiation dépasse les 25%. Ils ne sont donc pas susceptibles d'être dégradés lors de la stérilisation par rayon gamma de la coiffe dans les gammes de dose envisagées.
Poursuivant la description générale de la coiffe 1 de la figure 1, le corps 7 comprend également un orifice central 9 réservant un accès depuis l'extérieur de la coiffe 1 vers l'intérieur du récipient 2 par l'intermédiaire du bouchon 4. Il est donc possible à travers cet orifice 9 d'accéder au contenu du récipient 2, par exemple en insérant à travers le bouchon 4 l'aiguille d'une seringue. On notera que bien évidemment, comme cela est visible sur la figure 4, le corps 7 et la cage 6 ont également chacun une ouverture centrale pour permettre l'accès au bouchon 4 et donc au contenu du récipient 2.

La coiffe de verrouillage 1 comprend également une capsule 10 configurée pour fermer l'orifice central 9 et témoigner de l'inviolabilité du récipient 2. Cette capsule 10 comprend une tête plate 11 pour recouvrir l'orifice 9 ainsi qu'une pluralité de pattes de fixation 12. Les pattes de fixation 12 sont prises en étau entre la cage 6 et le corps 7 pour retenir la capsule 10 assemblée à la coiffe de verrouillage 1.

### Description détaillée de la capsule

Les figures 2a et 2b montrent une capsule 10 conforme à l'invention pour fermer l'orifice central 9 du corps 7. Cette capsule 10 a des pattes de fixation 12, ici par exemple huit pattes 12, qui saillent en position de repos perpendiculairement à la tête plate 11 de la capsule 10.

La capsule 10 avec la tête plate 11 et les pattes de fixation 12 est avantageusement formée d'une seule pièce en matière plastique moulée. La tête plate 11 peut avoir la forme d'un disque ou une autre forme plus complexe tel qu'un polygone par exemple, du moment que la surface de tête plate 11 couvre entièrement l'orifice central 9.

La tête plate 11 peut également être munie d'éléments de préhension 11a, ici sous la forme de points de renfort, pour faciliter la préhension de la capsule 10 lors de son retrait de la coiffe 1.

Les pattes de fixation 12 sont réparties circulairement et réparties le long de la périphérie de l'orifice 9 du corps 7 lorsque la capsule 10 est en configuration assemblée avec le corps 7. Les pattes de fixation 12 peuvent avoir une extrémité libre biseautée et/ou munie d'un bourrelet de blocage 12a. L'épaisseur des pattes de fixation 12 est comprise entre 0.3 et 0.6 mm, elle peut par exemple être de 0.37 mm.

Le bourrelet de blocage 12a présente des dimensions plus importantes que celles du reste de la patte de fixation 12 ; il a pour but de mieux retenir la capsule 10 assemblée à la coiffe 1 en générant une résistance additionnelle, si l'on tente d'enlever la capsule 10 en faisant glisser les pattes de fixation 12 hors de leur étau. En l'absence de bourrelet de blocage 12a, une résistance initiale existe nécessitant d'appliquer une force prédéterminée pour libérer les pattes de fixation 12 de leur étau. Cette résistance provient de la forme pliée que prennent les pattes de fixation 12 lorsqu'elles sont prises en étau entre le corps 7 et la cage 6. La présence du bourrelet de blocage 12a engendre la nécessité d'appliquer une force plus importante que celle initialement prédéterminée pour libérer les pattes de fixation 12 de leur étau. Cette force additionnelle est d'autant plus importante que l'on augmente les dimensions du bourrelet 12a. Préférentiellement, le bourrelet 12a présente une épaisseur 35% à 170% supérieure à celle de la patte de fixation 12, soit par exemple une épaisseur comprise entre 0.5 et 1.0 mm pour une patte de fixation 12 d'épaisseur 0.37mm.

On souhaite que la capsule 10 soit sécable et puisse se briser, plus particulièrement au niveau des pattes de fixation 12, lors de son retrait de la coiffe 1. Le retrait est ainsi irréversible et est un témoin fiable de première utilisation car la capsule 10 ne pourra pas être réassemblée à la coiffe 1.

Afin de réaliser cet objectif, on cherche à réduire la résistance à la rupture de la capsule 10 afin que la force nécessaire pour libérer les pattes de fixation 12 de leur étau devienne supérieure à la force nécessaire pour casser les pattes de la capsule 10. Ainsi la capsule 10 se cassera avant que l'on puisse libérer les pattes flexibles 12 de leur étau.
Pour réaliser cela, la capsule 10 est formée d'un matériau plastique dont la résistance à la rupture est amoindrie par une irradiation aux rayons gamma dans une dose visant à stériliser la coiffe 1. Dit autrement, le matériau dont est fait la capsule 1 devient plus fragile, et sa résistance à la rupture amoindrie, après avoir subi une irradiation gamma. Ce matériau se caractérise par une perte d'élongation supérieure ou égale à 25%, s'il reçoit une dose d'irradiation de rayons gamma de 50kGy. Il peut s'agir principalement d'un matériau à base de polypropylène, ou être constitué de polypropylène.
L'irradiation aux rayons gamma visant à rendre la coiffe stérile est préférentiellement opérée avec une dose typiquement comprise entre 10 kGy et 20 kGy, par exemple de 15 kGy, et après que la capsule 10 ait été assemblée au reste de la coiffe 1. Ainsi seul le matériau plastique constituant la capsule 10 sera dégradé par cette étape de stérilisation, les matériaux plastiques formant la cage 6 et le corps 7 ayant été choisis pour ne pas être susceptible de se dégrader excessivement lors d'une exposition aux rayons gammas.
On note qu'une éventuelle dégradation du matériau de la capsule ne présente pas de risque de contamination du contenu du récipient car la capsule, de par sa position et sa configuration dans la coiffe, n'est pas en contact ni exposée au contenu du récipient et ne risque donc pas de le contaminer en générant par exemple des particules lors de sa dégradation.

La force nécessaire à appliquer pour rompre les pattes 12 de la capsule 10 est donc moins élevée après l'irradiation gamma de stérilisation et elle devient inférieure à la force nécessaire pour libérer les pattes flexibles 12 de leur étau.

De plus, et pour favoriser et localiser leurs ruptures, les pattes de fixation 12 présentent chacune une zone sécable 12b visible sur la figure 3. Cette zone sécable 12b correspond avantageusement à un amincissement local de l'épaisseur de la patte de fixation 12. Il peut ainsi s'agir par exemple d'une encoche ou d'une rainure ayant un amincissement fixe ou progressif délimité par une ou plusieurs pentes inclinées.

Préférentiellement, la zone sécable 12b correspond à une portion de la patte de fixation 12 ayant une épaisseur comprise entre 30% à 70% de celle de la patte de fixation 12, soit par exemple une épaisseur comprise entre 0.11 et 0.26 mm pour une patte de fixation d'épaisseur 0.37mm. Les dimensions de la zone sécable, et plus généralement des pattes de fixation 12, sont donc avantageusement choisies pour éviter tout risque de cassure lors de l'assemblage des éléments de la coiffe 1, avant l'étape d'irradiation.

Avantageusement également, la zone sécable 12b est localisée dans une région de jonction de la patte de fixation 12 sur la tête de la capsule 10.

Les propriétés de la zone sécable 12b et du matériau de la capsule 10 ont pour effet de réduire la résistance à la rupture de la capsule 10 après l'assemblage de la coiffe de verrouillage 1, mais d'éviter que les pattes ne se cassent lors de l'assemblage, et de mieux localiser l'endroit où la rupture aura lieu. La présence de ces zones sécables 12b combinée avec l'irradiation aux rayons gamma permet de réduire encore plus la force nécessaire pour rompre la zone sécable 12b et assurer que la capsule 10 se brise au niveau desdites zones 12b avant que les pattes de fixation 12 puissent avoir la possibilité de se libérer de leur étau.

### Préparation et utilisation de la coiffe de verrouillage

Les opérations de préparation de la coiffe de verrouillage sont maintenant décrites en référence aux figures 1 et 4. La figure 4 représente une vue en coupe d'une coiffe 1 dont les éléments constitutifs sont en cours d'assemblage tandis que dans la figure 1 les éléments constitutifs de la coiffe 1 sont déjà assemblés et disposés sur le col 3 du récipient 2.

On dispose tout d'abord une capsule 10 avec des pattes de fixation 12 droites sur le corps 7 de la coiffe 1, de sorte que les pattes de fixation 12 s'étendent dans l'orifice central 9 du corps 7 et que la tête plate 11 couvre entièrement l'orifice 9. De manière avantageuse, la capsule 10 est disposée à l'envers, les pattes de fixation 12 vers le haut et le corps 7 est ensuite disposé sur la capsule 10 de manière à ce que les pattes 12 pénètrent à travers l'orifice centrale 9.
On insère ensuite la cage 6 dans le corps 7 (figure 4) jusqu'à ce que la cage 6 vienne en butée contre le corps 7 pour prendre en étau les pattes de fixation 12 de la capsule 10. Ces dernières se plient, entre le corps 7 et la cage 6, et sont maintenues dans cette position du fait du blocage par des ergots de la cage 6 dans le corps 7. La coiffe de verrouillage 1 assemblée est ainsi formée (figure 1). A ce stade, la coiffe n'ayant pas encore été stérilisée par irradiation aux rayons gamma, le matériau formant la capsule n'a pas été dégradé et conserve donc sa résistance à la rupture initiale. Le risque que les pattes ne se brisent à ce stade est ainsi faible, même en présence des zones sécables 12b.

Un bouchon 4 est introduit dans la cage 6 jusqu'à venir en butée contre elle. Lors de l'insertion du bouchon 4 dans la cage 6, des languettes flexibles 8' se déforment puis reprennent leur forme initiale lorsque le bouchon 4 est en place en faisant un appui positif derrière la tête 4a du bouchon 4 de sorte à le maintenir assemblé dans la coiffe 1 comme cela est visible sur la figure 1.

La coiffe de verrouillage 1 assemblée est ensuite stérilisée par une irradiation aux rayons gamma dans une dose comprise entre 10 kGy et 20 kGy, préférentiellement de l'ordre de 15 kGy. Lors de cette étape, seules les propriétés mécaniques du matériau de la capsule 10 sont effectivement modifiées, le rendant moins résistant à la rupture, les autres éléments de la coiffe étant formés de matériaux différents non susceptible de se dégrader lors de cette étape.

A l'issue de cette étape, la coiffe de verrouillage 1 est prête à être utilisée pour bloquer le bouchon 4 dans le col 3 d'un récipient 2 à col 3. L'ensemble formé par la coiffe de verrouillage 1 et le bouchon 4 peut alors être monté sur un récipient 2 en introduisant, par simple pression axiale sur la capsule 10, le pied 4b du bouchon 4 dans le col 3 du récipient 2. On obtient une fermeture étanche du récipient 2 par le bouchon 4 et inviolable grâce à la coiffe de verrouillage 1 dont les languettes flexibles 8 viennent se bloquer sous la lèvre 5 du col 3.

La présence de la capsule 10 témoigne de l'inviolabilité du récipient 2. En effet, pour accéder au contenu du récipient 2 il est nécessaire de retirer la capsule 10. Lors du retrait de la capsule 10, la force nécessaire pour provoquer la rupture de la zone sécable 12b étant inférieure à la force nécessaire pour libérer les pattes de fixation 12 de leur étau, les zones de sécables 12b de la majorité, soit plus de 50% et préférentiellement plus de 80% (voire de la totalité) des pattes de fixation 12, se brisent et un morceau des pattes reste pris en étau dans la coiffe 1. Il n'est plus alors possible de refermer l'orifice 9, la rupture des zones sécables 12b témoigne ainsi d'une première utilisation du récipient 2.

De plus, le caractère inviolable de la coiffe 1 vient également du fait que la coiffe 1 est configurée pour se briser et ne pas être réutilisable, par exemple en cassant les éléments responsables de l'assemblage de la cage 6 avec le corps 7, si l'on tente de la retirer une fois assemblée au récipient 2.

Bien entendu l'invention n'est pas limitée au mode de mise en œuvre décrit et on peut y apporter des variantes de réalisation sans sortir du cadre de l'invention tel que défini par les revendications.

En particulier, on pourrait envisager d'autres formes de corps et de cage que celles illustrées dans les figures. Il serait également possible que la coiffe de verrouillage comprenne des éléments supplémentaires sans que l'on sorte de la portée de l'invention telle que définie par les revendications.

## Revendications

1. Coiffe de verrouillage (1) pour récipient (2) à col (3) destinée à bloquer un bouchon (4) dans le col (3) du récipient (4), comprenant :
- une cage (6) en matière plastique configurée pour entourer le bouchon (4) et le col (3) et les verrouiller axialement en position l'un par rapport à l'autre ;
- un corps (7) en matière plastique qui est fixé autour de la cage (6), le corps comprenant un orifice central (9) réservant un accès depuis l'extérieur de la coiffe (1) vers l'intérieur du récipient (2) par l'intermédiaire du bouchon (4) ;
- une capsule (10) configurée pour fermer l'orifice central (9), la capsule (10) comprenant une tête plate (11) pour recouvrir l'orifice (9) et des pattes de fixation (12) prises en étau entre la cage (6) et le corps (7) ;
la coiffe de verrouillage (1) étant **caractérisée en ce que** :
- chaque patte de fixation (12) présente une zone sécable (12b),
- la capsule (10) est formée d'une matière plastique différente de la matière plastique de la cage (6) et de la matière plastique du corps (7) , la matière plastique de la capsule étant choisie pour présenter une résistance à la rupture amoindrie par une dose d'irradiation aux rayons gamma de stérilisation de la coiffe (1).

2. Coiffe de verrouillage (1) selon la revendication précédente dans laquelle le matériau de la capsule (10) présente une perte d'élongation supérieure ou égale à 25% après avoir reçu une dose d'irradiation de rayons gamma de 50kGy.

3. Coiffe de verrouillage (1) selon l'une des revendications précédentes dans laquelle le matériau de la capsule (10) comprend du polypropylène.

4. Coiffe de verrouillage (1) selon l'une des revendications précédentes dans laquelle la zone sécable (12b) correspond à un amincissement local de l'épaisseur de la patte de fixation (12), tel qu'une encoche ou une rainure.

5. Coiffe de verrouillage (1) selon la revendication précédente dans laquelle la zone sécable (12b) présente une épaisseur comprise entre 30 et 70% de celle de patte de fixation (12).

6. Coiffe de verrouillage (1) selon l'une des revendications précédentes dans laquelle la zone sécable (12b) est localisée dans une région de jonction de la patte de fixation (12) sur la tête (11) de la capsule (10).

7. Procédé de préparation d'une coiffe de verrouillage (1), la coiffe de verrouillage étant conforme à l'une des revendications précédentes, comprenant :
- la disposition de la capsule (10) sur le corps (7) de la coiffe (1), les pattes de fixation (12) de la capsule (10) s'étendant dans l'orifice central (9) du corps (7);
- l'insertion de la cage (6) dans le corps (7) pour prendre en étau les pattes de fixation (12) de la capsule (10) entre le corps (7) et la cage (6), pour former la coiffe de verrouillage (1) assemblée ;
- la stérilisation par une irradiation aux rayons gamma de la coiffe de verrouillage (1) assemblée.

8. Procédé de préparation selon la revendication précédente dans lequel la dose d'irradiation aux rayons gamma est comprise entre 10 kGy et 20 kGy.

## Patentansprüche

1. Verschlussdeckel (1) für einen Behälter (2) mit Hals (3), der zum Blockieren eines Stopfens (4) in dem Hals (3) des Behälters (4) bestimmt ist, umfassend:
- ein Gehäuse (6) aus Kunststoff, das konfiguriert ist, um den Stopfen (4) und den Hals (3) zu umgeben und sie in ihrer Position relativ zueinander zu verriegeln;
- einen Körper (7) aus Kunststoff, der um das Gehäuse (6) herum befestigt ist, der Körper umfassend eine zentrale Öffnung (9), die einen Zugang von der Außenseite der Kappe (1) zu dem Inneren des Behälters (2) über den Stopfen (4) freihält;
- eine Kappe (10), die konfiguriert ist, um die zentrale Öffnung (9) zu schließen, die Kappe (10) umfassend einen flachen Kopf (11) zum Abdecken der Öffnung (9) und Befestigungslaschen (12), die zwischen dem Gehäuse (6) und dem Körper (7) eingeklemmt sind;
wobei der Verschlussdeckel (1) **dadurch gekennzeichnet ist, dass:**
- jede Befestigungslasche (12) einen teilbaren Bereich (12b) aufweist,
- die Kappe (10) aus einem Kunststoff, der sich von dem Kunststoff des Gehäuses (6) und dem Kunststoff des Körpers (7) unterscheidet, ausgebildet ist, wobei der Kunststoff der Kappe gewählt ist, um eine Bruchfestigkeit aufzuweisen, die durch eine Gammastrahlenbestrahlungsdosis zur Sterilisation der Kappe (1) verringert wird.

2. Verschlussdeckel (1) nach dem vorstehenden Anspruch, wobei das Material der Kappe (10) einen Dehnungsverlust von mehr als oder gleich 25 % aufweist, nachdem es eine Gammastrahlenbestrahlungsdosis von 50 kGy erhalten hat.

3. Verschlussdeckel (1) nach einem der vorstehenden Ansprüche, wobei das Material der Kappe (10) Polypropylen umfasst.

4. Verschlussdeckel (1) nach einem der vorstehenden Ansprüche, wobei der teilbare Bereich (12b) einer lokalen Verdünnung der Dicke der Befestigungslasche (12) entspricht, wie einer Kerbe oder einer Nut.

5. Verschlussdeckel (1) nach dem vorstehenden Anspruch, wobei der teilbare Bereich (12b) eine Dicke zwischen 30 und 70 % derjenigen der Befestigungslasche (12) aufweist.

6. Verschlussdeckel (1) nach einem der vorstehenden Ansprüche, wobei der teilbare Bereich (12b) sich in einem Bereich der Verbindung der Befestigungslasche (12) auf dem Kopf (11) der Kappe (10) befindet.

7. Verfahren zum Herstellen eines Verschlussdeckels (1), wobei der Verschlussdeckel einem der vorstehenden Ansprüche entspricht, umfassend:
- Anordnen der Kappe (10) auf dem Körper (7) der Kappe (1), wobei die Befestigungslaschen (12) der Kappe (10) sich in die zentrale Öffnung (9) des Körpers (7) erstrecken;
- Einsetzen des Gehäuses (6) in den Körper (7), um die Befestigungslaschen (12) der Kappe (10) zwischen dem Körper (7) und dem Gehäuse (6) einzuklemmen, um den zusammengesetzten Verschlussdeckel (1) auszubilden;
- Sterilisieren des zusammengesetzten Verschlussdeckels (1) durch eine Gammastrahlenbestrahlung.

8. Verfahren zum Herstellen nach dem vorstehenden Anspruch, wobei die Gammastrahlenbestrahlungsdosis zwischen 10 kGy und 20 kGy beträgt.

## Claims

1. Locking cap (1) for a container (2) having a neck (3), which locking cap is intended to block a stopper (4) in the neck (3) of the container (4), comprising:
- a cage (6) made of plastics material and designed to surround the stopper (4) and the neck (3) and to lock them axially in position relative to one another;
- a body (7) made of plastics material and fastened around the cage (6), the body comprising a central orifice (9) which provides access from the exterior of the cap (1) to the interior of the container (2) via the stopper (4);
- a capsule (10) designed to close the central orifice (9), the capsule (10) comprising a flat head (11) for covering the orifice (9), and fastening tabs (12) caught between the cage (6) and the body (7);
the locking cap (1) being **characterized in that:**
- each fastening tab (12) has a breakable zone (12b),
- the capsule (10) is made from a plastics material which is different from the plastics material of the cage (6) and from the plastics material of the body (7), the plastics material of the capsule being selected to have a resistance to rupture that is reduced by a dose of gamma ray irradiation which sterilizes the cap (1).

2. Locking cap (1) according to the preceding claim, wherein the material of the capsule (10) has an elongation loss greater than or equal to 25% after having received a dose of gamma ray irradiation of 50 kGy.

3. Locking cap (1) according to either of the preceding claims, wherein the material of the capsule (10) comprises polypropylene.

4. Locking cap (1) according to any of the preceding claims, wherein the breakable zone (12b) corresponds to a local thinning of the thickness of the fastening tab (12), such as a notch or a groove.

5. Locking cap (1) according to the preceding claim, wherein the breakable zone (12b) has a thickness of between 30 and 70% of that of the fastening tab (12).

6. Locking cap (1) according to any of the preceding claims, wherein the breakable zone (12b) is located in a junction region of the fastening tab (12) on the head (11) of the capsule (10).

7. Method for preparing a locking cap (1), the locking cap being in accordance with any of the preceding claims, the method comprising:
- arranging the capsule (10) on the body (7) of the cap (1), the fastening tabs (12) of the capsule (10) extending into the central orifice (9) of the body (7);
- inserting the cage (6) into the body (7) to catch the fastening tabs (12) of the capsule (10) between the body (7) and the cage (6), to form the assembled locking cap (1);
- sterilizing, by gamma ray irradiation, the assembled locking cap (1).

8. Preparation method according to the preceding claim, wherein the gamma ray irradiation dose is between 10 kGy and 20 kGy.
